# FASCICULE DE BREVET EUROPEEN

(11) **EP 0 407 272 B1**
(45) Date de publication et mention de la délivrance du brevet: **29.03.1995**
(21) Numéro de dépôt: 90401867.8
(22) Date de dépôt: 28.06.1990
(51) Int. Cl.: D06F 39/06, D06F 35/00

(54) **Lave-linge à rinçage amélioré et économique en eau**
Waschmaschine mit verbessertem Spülen und geringem Wasserverbrauch
Washing machine with improved rinsing and a low water consumption

(30) Priorité: 04.07.1989 FR 8908963
(43) Date de publication de la demande: 09.01.1991
(73) Titulaire: ESSWEIN S.A., F-85002 La Roche-sur-Yon (FR)
(72) Inventeur: Couillaud, Philippe, F-92045 Paris la Défense (FR); Ouvrard, Gilles, F-92045 Paris la Défense (FR); Violleau, Franck, F-92045 Paris la Défense (FR)
(74) Mandataire: Chaverneff, Vladimir

(56) Documents cités:
- EP-A- 0 268 155
- FR-A- 2 175 124
- FR-A- 2 546 540

## Description

La présente invention concerne un lave-linge à rinçage amélioré et économique en eau.

Des lave-linge connus, comprennent habituellement dans leur cycle de rinçage plusieurs rinçages qui comportent chacun les opérations suivantes : un remplissage de la cuve en eau, un brassage du linge par rotation du tambour à linge et une vidange de la cuve. Certains rinçage sont complétés au cours de la vidange de la cuve par un essorage du linge dit essorage intermédiaire qui permet d'extraire de ce linge une quantité relativement importante d'eau de lessive retenue par ce linge. Plus les essorages intermédiaires commencent tôt dans les premiers rinçages et plus la vitesse de ces essorages intermédiaires du linge est grande, plus la quantité d'eau de lessive extraite de ce linge est importante. Plus cette quantité d'eau de lessive extraite du linge est grande, plus la quantité résiduelle d'eau de lessive retenue dans le linge ainsi essoré est faible. Quand la quantité résiduelle d'eau de lessive retenue par le linge essoré dans un rinçage précédent est faible, la pollution du bain d'un rinçage suivant par cette eau résiduelle de lessive est également faible. Le nombre indispensable de rinçage du linge dans cycle de rinçage est alors faible et la quantité d'eau consommée par ces rinçages est par conséquent avantageusement réduite.

Dans des lave-linge connus, des essorages intermédiaires dans un cycle de rinçage, même ceux à vitesses relativement modérées de l'ordre de 450 tours par minute entraînent habituellement une formation d'une mousse abondante qui gêne ou empêche une bonne évacuation de l'eau de lessive de la cuve par la pompe de vidange et favorise en conséquence une formation avec cette eau de lessive non évacuée d'un anneau d'une émulsion mousseuse autour du tambour à linge qui engendre un bruit désagréable et un débordement de mousse.

Pour cette raison dans des lave-linge connus, des essorages intermédiaires dans leur cycle de rinçage ne commencent que très tard après plusieurs premiers rinçages et sont en général faits avec une vitesse modérée qui dépasse rarement 400 tours par minute. Le linge essoré dans ces conditions retient encore une bonne quantité résiduelle d'eau de lessive, ce qui explique que pour obtenir un linge bien rincé, des lave-linge connus exigent un nombre relativement grand de rinçages dans un cycle de rinçage, et une consommation relativement importante d'eau.

La présente invention ayant pour but d'éviter ces inconvénients permet de réaliser un lave-linge à rinçage amélioré en qualité et économique en eau, avec des essorages intermédiaires effectués à des vitesses relativement élevées.

Selon l'invention, un procédé de rinçage de linge dans une machine à laver est caractérisé en ce que l'essorage intermédiaire, devant être fait à une vitesse choisie comprise entre 400 t/mn et 1000 t/mn environ, est interrompu dès qu'une émulsion mousseuse en formation dans la cuve atteint un degré d'importance prédéterminé, la mousse étant détectée au moyen d'une mesure de la croissance de l'intensité du courant électrique du moteur d'entraînement du tambour à linge, une valeur préétablie de cette croissance de l'intensité du courant électrique correspondant à ce degré d'importance prédéterminé de cette émulsion mousseuse, et l'essorage intermédiaire est rétabli après une évacuation de cette émulsion mousseuse par une pompe de vidange, l'interruption et le rétablissement de cet essorage se renouvelant jusqu'à ce que cet essorage intermédiaire du linge soit réalisé à ladite vitesse choisie.

Pour mieux faire comprendre l'invention, on décrit ci-après un certain nombre d'exemples de réalisation illustré par des dessins ci-annexés dont :
- la figure 1 représente une vue schématique partielle en perspective d'un lave-linge réalisé selon l'invention ;
- la figure 2 représente deux courbes en fonction du temps, une courbe A d'intensité du courant électrique d'un moteur d'entraînement d'un tambour à linge du lave-linge de la figure 1 et une courbe B de vitesse de ce tambour en tours par minute, au cours d'un essorage intermédiaire dans un rinçage d'un linge lavé sans lessive, autrement dit un essorage sans aucune formation de mousse, et
- la figure 3 représente deux courbes en fonction du temps, une courbe A d'intensité du courant électrique du moteur d'entraînement du tambour à linge du lavé-linge de la figure 1 et une courbe B de vitesse de ce tambour en tours par minute, au cours d'un essorage intermédiaire dans un rinçage d'un linge lavé avec une lessive autrement dit un essorage engendrant une formation d'une mousse.

Un lave-linge 1 réalisé selon l'invention et illustré dans les figures 1 à 3, comprend une carrosserie 2, une cuve 3, un tambour à linge 4 tournant autour d'un axe horizontal 5 et entraîné en rotation par un moteur électrique 7, et une pompe 8 de vidange de la cuve 3.

Le lave-linge 1 comprend principalement dans son fonctionnement un cycle de prélavage un cycle de lavage, un cycle de rinçage et un cycle d'essorage final. Le cycle de rinçage comprend plusieurs rinçages dont chacun commence avec un remplissage en eau de la cuve 3 puis un brassage du linge dans cette eau et se termine enfin avec une vidange de cette cuve 3, accompagnée d'un essorage du linge dit essorage intermédiaire qui permet d'extraire de ce linge une quantité relativement importante d'eau. Dans chacun de ces rinçages, l'eau de lessive retenue par un linge à la sortie d'un rinçage précédent est diluée par le bain d'un rinçage suivant puis extraite de ce linge et évacuée avec ce bain in vers l'extérieur par la pompe de vidange 8.

Selon une caractéristique importante, le lave-linge 1 comprend à la fin de chacun des rinçages de son cycle de rinçage et durant une vidange de la cuve 3, un essorage intermédiaire du linge à une vitesse élevée choisie, une interruption de cet essorage intermédiaire dès qu'une formation d'une émulsion mousseuse atteint un degré d'importance prédéterminé et un rétablissement de cet essorage à vitesse élevée après une évacuation de cette émulsion mousseuse par la pompe de vidange, cette interruption et ce rétablissement se renouvelant jusqu'à ce que cet essorage intermédiaire puisse être réalisé à la vitesse élevée choisie.

La vitesse élevée choisie des essorages intermédiaires est de préférence située entre 400 tours par minute et 1000 tours par minute.

Dans un cycle de rinçage, lors d'un essorage à la fin d'un rinçage, une formation d'une émulsion mousseuse peut se produire. Si l'essorage continue, cette émulsion mousseuse devient de plus en plus abondante et dense, gêne l'évacuation d'eau de lessive de la cuve et entraîne une formation avec cette eau non évacuée, d'un anneau d'une émulsion mousseuse autour du tambour à linge, qui engendre un bruit désagréable et un débordement de mousse.

Un arrêt de cet essorage interrompt le développement de cette émulsion mousseuse, et facilite une évacuation rapide par la pompe de vidange 8 de cette eau de lessive et de cette émulsion mousseuse accumulées dans la cuve 3. Après cette vidange de la cuve 3, l'essorage intermédiaire du linge à une vitesse élevée choisie est rétabli pour extraire une quantité maximale d'eau de lessive retenue par ce linge et laisser dans ce linge une quantité résiduelle minimale d'eau de lessive qui pollue le bain d'un rinçage subséquent. Grâce à cet essorage à vitesse élevée, le nombre indispensable de rinçages dans un cycle de rinçage peut être réduit au minimum ainsi que la quantité d'eau consommée par ces rinçage. Un rinçage amélioré du linge est ainsi obtenu avec une appréciable économie en eau de rinçage.

Selon l'invention, une formation d'une émulsion mousseuse atteignant un degré d'importance prédéterminé lors d'un essorage intermédiaire du linge est détectée au moyen d'une mesure d'une croissance de l'intensité du courant électrique du moteur d'entraînement du tambour à linge ayant lieu au cours d'une période à vitesse stabilisée de cet essorage et au moment où une valeur préétablie de cette croissance de l'intensité de courant électrique, qui correspond à ce degré d'importance prédéterminé de cette formation de l'émulsion mousseuse est atteinte.

En effet, dans une étude comparative des courbes A d'intensité en fonction du temps, du courant électrique du moteur 7 d'entraînement du tambour à linge 4 lors d'un essorage intermédiaire dans un cycle de rinçage, respectivement relevées dans deux cas de lavage d'un linge, la première des courbes A (figure 2) étant relative à un essorage à 400 tours par minute dans un rinçage d'un linge, consécutif à un lavage sans lessive de ce linge, et la deuxième des courbes A (figure 3) correspondant à un essorage à 400 tours par minute dans un rinçage d'un linge, consécutif à un lavage de ce linge avec une lessive, on remarque que les deux courbes A ont une même allure dans l'intervalle t1-t4 et deux allures différentes dans l'intervalle de temps t4-t5.

Dans l'intervalle t1-t2 où la vitesse du tambour à linge 4 entraîné par le moteur électrique 7 monte suivant une accélération progressive d'une vitesse nulle à une vitesse de 130 tours par minute, l'intensité partant d'ne valeur Io passe par une valeur i1 puis descend à une valeur inférieure i2 et dans l'intervalle de temps t2-t3 où la vitesse du tambour à linge 4 monte suivant une accélération rapide de la vitesse 130 tours par minute à une vitesse de 400 tours par minute l'intensité remonte de nouveau à une valeur i3, i3 étant supérieure à i2. Par contre, l'intervalle t3 t5 où la vitesse du tambour 4 est stabilisée à 400 tours par minute, d'abord dans le cas d'un lavage du linge sans lessive, l'intensité descend dans l'intervalle t3-t4 de la valeur i3 à une valeur inférieure i4 et continue à descendre jusqu'à une valeur i5 inférieure à i4 (figure 2, courbe A) et ensuite dans le cas d'un lavage du linge avec une lessive, l'intensité descend aussi de la valeur i3 à une valeur inférieure i4 dans l'intervalle t3-t4 mais cette intensité monte de la valeur i4 à une valeur supérieure i5 en t5 (figure 3, courbe A) dans l'intervalle t4-t5.

Dans le cas d'un lavage du linge avec une lessive (figure 3) la montée de l'intensité de la valeur i4 à la valeur i5 du courant du moteur 7 est due à la formation d'une émulsion mousseuse dans la cuve 3 et d'un anneau de cette émulsion mousseuse autour du tambour 4 qui devient de plus en plus dense et augmente le couple résistant oppose par ce tambour 4 à l'effort d'entraînement du moteur électrique 7.

Plus cette émulsion mousseuse est abondante et plus cet anneau d'émulsion mousseuse est den ce, plus le couple résistant opposé par le tambour à linge 4 est grand et plus l'intensité du courant dans le moteur 7 d'entraînement de ce tambour est grande.

Cette intensité du courant dans le moteur 7 traduit ainsi fidèlement le degré d'importance de formation de l'émulsion mousseuse dans la cuve 3.

Dans le cas du lavage du linge sans lessive (figure 2) il ne se forme ni mousse ni anneau d'émulsion mousseuse autour du tambour à linge 4 lors d'un essorage intermédiaire dans un rinçage. En effet, une absence de mousse permet à la pompe de vidange d'évacuer efficacement et rapidement l'eau de lessive de la cuve et de diminuer en conséquence le couple résistant opposé par le tambour à linge à l'effort d'entraînement du moteur électrique 7.

Dans le cas du lavage du linge avec lessive (figure 3) l'anneau d'émulsion mousseuse formé autour du tambour à linge lors d'un essorage intermédiaire dans un rinçage se développe au contraire rapidement en volume en s'alimentant au fur et à mesure de l'eau de lessive extraite du linge qui n'est pas évacuée par la pompe de vidange à cause de la mousse qui se forme gêne ou empêche l'action de cette pompe. Cet anneau d'émulsion mousseuse qui grandit, augmente en effet au fur et à mesure de son développement, le couple résistant opposé par le tambour à linge à l'effort d'entraînement du moteur électrique 7.

Selon une variante de réalisation non représentée, le lave-linge comprend à la fin de chacun des rinçages de son cycle de rinçage et durant une vidange, un essorage intermédiaire du linge, à une vitesse élevée choisie avec une montée de vitesse par paliers, une mesure d'une croissance de l'intensité du courant électrique du moteur d 'entraînement du tambour à linge ayant lieu au cours de chacun de ces paliers, c'est-à-dire des périodes où les vitesses de rotation du tambour sont stabilisées dans cette montée de la vitesse d'essorage intermédiaire, une interruption de cet essorage dès que cette croissance de l'intensité de courant électrique atteint une valeur préétablie correspondante à un degré d'importance prédéterminé d une formation d'une émulsion mousseuse dans la cuve 3 et un rétablissement de cet essorage à vitesse élevée après une évacuation de cette émulsion mousseuse par la pompe de vidange) cette interruption et ce rétablissement se renouvelant jusqu'à ce que cet essorage intermédiaire puisse être réalisé à la vitesse élevée choisie.

Dans un essorage intermédiaire à une vitesse de 850 tours par minute au cours d'un cycle de rinçage, cette vitesse est obtenue par une montée de vitesse par paliers successifs par exemple par des paliers à vitesses stabilisées à 100, 300, 450, 850 tours par minute. Des mesures de croissance d'intensité du courant électrique du moteur d'entraînement 7 du tambour à linge 4 sont effectuées au cours de chacun de ces paliers de vitesse où les vitesses du tambour à linge 4 sont respectivement stabilisées à 100, 300, 450 et 850 tours par minute. Chaque fois que la croissance de l'intensité de ce courant électrique atteint une valeur préétablie correspondante à un degré d'importance prédéterminé de formation d'une émulsion mousseuse qui gêne ou empêche une vidange de la cuve 3 par la pompe de vidange, l'essorage intermédiaire est interrompu pour permettre une évacuation de l'eau de lessive et l'émulsion mousseuse de la cuve 3, par cette pompe de vidange, et rétabli de nouveau après cette évacuation jusqu'à ce que cet essorage intermédiaire du linge puisse être effectué à une vitesse élevée choisie.

## Revendications

1. Procédé de rinçage de linge dans une machine à laver, comportant à la fin de chacun des rinçages de son cycle de rinçage et durant une vidange de sa cuve (3), un essorage intermédiaire du linge sans provoquer une interruption du fonctionnement de la pompe de vidange (8) par une émulsion mousseuse en formation, caractérisé en ce que l'essorage intermédiaire, devant être fait à une vitesse choisie comprise entre 400 t/mn et 1000 t/mn environ, est interrompu dès qu'une émulsion mousseuse en formation dans la cuve (3) atteint un degré d'importance prédéterminé, la mousse étant détectée au moyen d'une mesure de la croissance de l'intensité du courant électrique du moteur d'entraînement (7) du tambour à linge (4), une valeur preétablie de cette croissance de l'intensité du courant électrique correspondant à ce degré d'importance prédéterminé de cette émulsion mousseuse, et l'essorage intermédiaire est rétabli après une évacuation de cette émulsion mousseuse par une pompe de vidange (8), l'interruption et le rétablissement de cet essorage se renouvelant jusqu'à ce que cet essorage intermédiaire du linge soit réalisé à ladite vitesse choisie.

2. Procédé selon la revendication 1, caractérisé en ce qu'à la fin de chacun des rinçages de son cycle de rinçage et durant une vidange l'essorage intermédiaire du linge à une vitesse élevée choisie est réalisé avec une montée de vitesse par paliers au cours de chacun desquels est faite une mesure d'une croissance de l'intensité du courant électrique du moteur d'entraînement (7) du tambour à linge (4), -interrompu dès que cette croissance de l'intensité du courant électrique mesurée atteint une valeur préétablie correspondante à un degré d'importance prédéterminé d'une émulsion mousseuse en formation dans la cuve (3), -et rétabli après une évacuation de cette émulsion mousseuse par la pompe de vidange (8), cette interruption et ce rétablissement se renouvelant jusqu'à ce que cet essorage intermédiaire soit réalisé à la vitesse élevée choisie.

3. Procédé selon l'une des revendications 1 et 2, caractérisé en ce qu'il comprend, à la fin de chacun des rinçages de son cycle de rinçage, un essorage intermédiaire du linge à une vitesse élevée choisie entre 400 et 1000 tours par minute.

4. Procédé selon l'une des revendications 1 à 3, caractérisé en ce qu'il comprend à la fin de chacun des rinçages de son cycle de rinçage et durant une vidange, un essorage intermédiaire du linge à une vitesse de 850 tours par minute avec une montée de vitesse par paliers avec des paliers en vitesses stabilisées à 100, 300, 450 et 850 tours par minute, au cours desquels est faite une mesure d'une croissance de l'intensité du courant électrique du moteur d'entraînement (7) du tambour à linge (4), une interruption de cet essorage chaque fois que cette croissance de l'intensité de courant électrique mesurée atteint une valeur préétablie correspondante à un degré d'importance prédéterminé d'une émulsion mousseuse en formation dans la cuve (3), et un rétablissement de cet essorage après une évacuation de cette émulsion mousseuse par la pompe de vidange (8), cette interruption et ce rétablissement se renouvelant jusqu'à ce que cet essorage intermédiaire du linge soit réalisé à la vitesse choisie de 850 tours par minute.

## Claims

1. A method for rinsing laundry in a washing machine which incorporates, at the end of each rinsing step of its rinsing cycle and while the tank (3) is emptied, an intermediate centrifugation of the laundry without causing an interruption of the functioning of the emptying pump (8) due to the formation of an emulsion foam, characterized in that the intermediate centrifugation, which should be performed at a selected speed between about 400 and 1000 revolutions per minute, is interrupted as soon as the emulsion foam formed in the tank (3) reaches a predetermined degree of impact, the foam being detected by measuring the increase of the electric current of the drive motor (7) for the laundry drum (4), a pre-established value of this increase of the electric current corresponding to said predetermined degree of impact of the emulsion foam, and that the intermediate centrifugation is continued after having withdrawn this emulsion foam through the emptying pump (8), the interruption and the continuation of this centrifugation being repeated until this intermediate centrifugation of the laundry is realized at the selected speed.

2. A method according to claim 1, characterized in that at the end of each rinsing step of its rinsing cycle and during an emptying operation, the intermediate centrifugation of the laundry at a selected high speed is realized according to a stepwise increase of speed, a measurement of the increase of the electric current of the drive motor (7) of the laundry drum (4) being performed at each step and the centrifugation being interrupted as soon as this measured increase of electric current reaches a pre-established value corresponding to a predetermined degree of impact of the emulsion foam formed in the tank (3), and the centrifugation being continued after withdrawal of this emulsion foam through the emptying pump (8), this interruption and this continuation being repeated until the intermediate centrifugation takes place at the selected high speed.

3. A method according to one of claims 1 and 2, characterized in that it comprises at the end of each rinsing step of its rinsing cycle an intermediate centrifugation of the laundry at a high speed selected between 400 and 1000 revolutions per minute.

4. A method according to one of claims 1 to 3, characterized in that it comprises, at the end of each rinsing step of its rinsing cycle during a pumping operation, an intermediate centrifugation of the laundry at a speed of 850 revolutions per minute by performing the speed increase in steps at stabilized speeds of 100, 300, 450 and 850 revolutions per minute, during which the increase of the electric current of the drive motor (7) of the laundry drum (4) is measured, an interruption of the centrifugation taking place as soon as the measured increase of the electric current reaches a predetermined value corresponding to a predetermined degree of impact of an emulsion foam formed in the tank (3), and the centrifugation being continued after a withdrawal of this emulsion foam through the emptying pump (8), this interruption and this continuation being repeated until the intermediate centrifugation of the laundry takes pace at the selected value of 850 revolutions per minute.

## Patentansprüche

1. Spülverfahren für Wäsche in einer Waschmaschine, das am Ende jedes der Spülzyklen seines Spülgangs und während eines Abpumpens ihres Bottichs (3) ein Zwischenschleudern der Wäsche aufweist, ohne dabei den Betrieb der Abwasserpumpe (8) durch eine sich bildende schaumförmige Emulsion zu unterbrechen, dadurch gekennzeichnet, daß der Zwischenschleudervorgang, der bei einer gewählten Geschwindigkeit zwischen etwa 400 U/m und 1000 U/m durchgeführt werden soll, unterbrochen wird, sobald eine sich im Bottich (3) bildende schaumförmige Emulsion einen vorbestimmte Grad erreicht, wobei der Schaum mittels einer Messung des Ansteigens der Stärke des elektrischen Stroms des Antriebsmotors (7) der Wäschetrommel (4) erfaßt wird und wobei ein vorbestimmter Wert dieses Ansteigens der elektrischen Stromstärke dem vorbestimmten Grad der schaumartigen Emulsion entspricht, und daß der Zwischenschleudervorgang wieder aufgenommen wird nach einem Abpumpen dieser schaumförmigen Emulsion durch eine Abwasserpumpe (8), wobei die Unterbrechung und die Wiederaufnahme dieses Schleuderns sich wiederholen, bis der Zwischenschleudervorgang der Wäsche bei der gewählten Geschwindigkeit erfolgt.

2. Verfahren nach Anspruch 1, dadurch gekennzeichnet, daß am Ende jedes der Spülzyklen ihres Spülgangs und während eines Abpumpens das Zwischenschleudern der Wäsche mit einer gewählten hohen Geschwindigkeit mit einem Geschwindigkeitsanstieg in Stufen erfolgt, wobei auf jeder Stufe eine Messung eines Anstiegs der Stärke des elektrischen Stroms des Antriebsmotors (7) der Wäschetrommel durchgeführt wird und das Zwischenschleudern unterbrochen, sobald dieser Anstieg der Stärke des gemessenen elektrischen Stroms einen vorbestimmten Wert erreicht, der einem vorbestimmten Grad einer sich in dem Bottich (3) bildenden schaumförmigen Emulsion entspricht, sowie wiederaufgenommen wird nach einem Entleeren dieser schaumförmigen Emulsion durch die Abwasserpumpe (8), wobei diese Unterbrechung und diese Wiederaufnahme sich wiederholen, bis dieses Zwischenschleudern bei der gewählten hohen Geschwindigkeit durchgeführt wird.

3. Verfahren nach einem der Ansprüche 1 und 2, dadurch gekennzeichnet, daß am Ende jedes Spülzyklus des Spülgangs ein Zwischenschleudern der Wäsche mit einer hohen Geschwindigkeit erfolgt, die zwischen 400 und 1000 U/min liegt.

4. Verfahren nach einem der Ansprüche 1 bis 3, dadurch gekennzeichnet, daß am Ende jedes der Spülzyklen des Spülgangs und während einem Abpumpen ein Zwischenschleudern der Wäsche bei einer Geschwindigkeit von 850 U/min mit einem stufenförmigen Geschwindigkeitsanstieg in aufeinanderfolgenden Stufen mit auf 100, 300, 450, 850 U/min stabilisierten Geschwindigkeiten erfolgt, während denen eine Messung eines Anstiegs der Stärke des elektrischen Stroms des Antriebsmotors (7) der Wäschetrommel (4) durchgeführt wird, wobei eine Unterbrechung dieses Schleuderns jedesmal dann erfolgt, wenn dieser Anstieg der gemessenen Stärke des elektrischen Stroms einen vorbestimmten Wert erreicht, der einem vorbestimmten Grad einer sich im Bottich (3) bildenden schaumförmigen Emulsion entspricht, und das Schleudern nach einem Abpumpen dieser schaumförmigen Emulsion durch die Abwasserpumpe (8) wiederaufgenommen wird, wobei diese Unterbrechung und diese Wiederaufnahme sich wiederholen, bis dieses Zwischenschleudern der Wäsche bei der gewählten Geschwindigkeit von 850 U/min durchgeführt wird.
